# FASCICULE DE BREVET EUROPEEN

(11) **EP 1 270 845 B1**
(45) Date de publication et mention de la délivrance du brevet: **16.12.2009**
(21) Numéro de dépôt: 02356113.7
(22) Date de dépôt: 17.06.2002
(51) Int. Cl.: E04G 17/00, E04G 11/06

(54) **Passerelle de sécurité pour un dispositif de coffrage à rayon de courbure réglable**
Arbeitsbühne für eine Schalungsvorrichtung mit einstellbarem Krümmungsradius
Safety walkway for shuttering device with adjustable curvature radius

(30) Priorité: 19.06.2001 FR 0108023
(43) Date de publication de la demande: 02.01.2003
(73) Titulaire: Eurobress Sarl, 01540 Vonnas (FR)
(72) Inventeur: Four, Joel, 01540 Perrex (FR)
(74) Mandataire: Schmitt, John

(56) Documents cités:
- FR-A- 2 442 936
- FR-A- 2 669 363
- FR-A- 2 704 260
- FR-A- 2 711 705

## Description

La présente invention est relative à une passerelle de sécurité déformable angulairement pour suivre le profil d'un dispositif de coffrage et plus particulièrement une banche de coffrage à rayon de courbure réglable, pour les ouvrages en béton.

On connaît d'après le brevet français FR-A-2665204 au nom du demandeur, des passerelles de sécurité à profil rectangulaire comportant un châssis sur lequel sont articulés un garde-corps et un triangle déformable, formant une chaise articulée.

Cette passerelle de sécurité présente une structure qui permet son pliage pour sa manutention ou son stockage soit de manière isolée, soit fixée sur une banche de coffrage.

On connaît d'après le brevet français FR-A-2711705, un dispositif de coffrage à rayon de courbure réglable sur lequel est agencé, en complément, trois passerelles indépendantes associées chacune de tôles permettant de suivre et de s'adapter aux différents rayons de courbure.

On connaît également d'après le brevet français FR-A-2747145 au nom du demandeur un dispositif de coffrage formant une banche de coffrage à rayon de courbure réglable pour la construction et la réalisation de murs à profil courbe.

On comprend aisément que les banches à rayon de courbure réglable doivent recevoir, comme les banches droites, des passerelles de sécurité pour la circulation des opérateurs.

Les passerelles droites ne pouvant pas s'adapter au profil courbe des banches de coffrage à rayon de courbure réglable, il a été nécessaire de développer et de réaliser une nouvelle passerelle de sécurité qui est susceptible de suivre tous les rayons de courbure.

La passerelle de sécurité pour banche de coffrage à rayon de courbure réglable suivant la présente invention comporte des moyens de circulation qui sont agencés pour s'adapter et suivre le rayon de courbure de la banche de coffrage.

La passerelle de sécurité suivant la présente invention comporte des moyens de circulation qui sont agencés, d'une part pour passer d'une position pliée à une position dépliée par rapport à la banche de coffrage et d'autre part, pour s'adapter et suivre le rayon de courbure de la banche de coffrage.

La passerelle de sécurité suivant la présente invention comporte des moyens de circulation qui sont constitués d'un plateau comprenant des éléments extrêmes qui sont aptes d'une part à être reliés à la banche de coffrage par un dispositif articulé et d'autre part reliés à un élément central, par un dispositif de liaison pivotant, pour permettre à la passerelle de passer d'une position pliée à un position dépliée par rapport à la banche de coffrage et de suivre le rayon de courbure de ladite banche de coffrage.

La passerelle de sécurité suivant la présente invention comporte des éléments extrêmes qui sont constitués d'une plaque solidaire d'une première traverse portant le dispositif articulé et d'une seconde traverse, parallèle à la première, et comportant dans son prolongement un dispositif de liaison.

La passerelle de sécurité suivant la présente invention comporte des éléments extrêmes dont le dispositif de liaison est constitué d'une tige disposée dans le prolongement de la traverse et d'un manchon prévu à l'extrémité libre de ladite tige.

La passerelle de sécurité suivant la présente invention comporte un élément central qui est constitué d'une plaque comportant en son milieu une trappe pivotante permettant l'accès aux opérateurs sur le plateau.

La passerelle de sécurité suivant la présente invention comporte un élément central dont le dispositif de liaison est constitué de trous, recevant respectivement un axe qui coopère avec le manchon du dispositif de liaison des éléments extrêmes.

La passerelle de sécurité suivant la présente invention comporte des éléments extrêmes dont la traverse est solidaire d'étriers pour la fixation et le pivotement de gardes corps.

La passerelle de sécurité suivant la présente invention comporte un plateau pourvu d'un élément central dont le profil externe est prévu pour venir d'une part en appui sur les éléments extrêmes et d'autre part recouvrir partiellement la surface desdits éléments extrêmes.

La passerelle de sécurité suivant la présente invention comporte en dessous de l'élément central une échelle.

La description qui va suivre en regard des dessins annexés, donnés à titre d'exemple non limitatifs, permettra de mieux comprendre l'invention, les caractéristiques qu'elle présente et les avantages qu'elle est susceptible de procurer :
Figure 1 est une vue de coté illustrant la passerelle de sécurité suivant la présente invention en position dépliée, sur une banche de coffrage à rayon de courbure réglable.
Figure 2 est une vue de face représentant la passerelle de sécurité suivant la présente invention en position dépliée sur une banche de coffrage à rayon de courbure réglable.
Figures 3, 4 et 5 sont des vues montrant les éléments constitutifs du plateau de la passerelle de sécurité suivant la présente invention.
Figure 6 est une vue de dessus montrant la passerelle de sécurité selon par exemple une première position courbée.
Figure 7 est une vue de dessus montrant la passerelle de sécurité selon par exemple une deuxième position courbée et inverse à la première.

On a montré en figures 1 et 2 une passerelle de sécurité 1 en position dépliée et fixée à demeure sur une banche de coffrage 2 à rayon de courbure réglable.

La banche de coffrage 2 est représentée en position de repos, c'est à dire avant cintrage et comprend une tôle de coffrage 3 qui est solidaire d'un jeu de poutres de maintien 4.

La banche de coffrage 2 comprend, par exemple, un jeu de poutres 4 qui est constitué de quatre poutres de maintien identiques et parallèles, présentant chacune un profil en forme de V à pointe tronquée.

Les poutres de maintien 4 sont régulièrement espacées sur la largeur et disposées suivant des génératrices parallèles sur toute la hauteur de la tôle de coffrage 3.

Les poutres de maintien 4 sont reliées entre elles par des moyens de réglage 5 en longueur s'étendant transversalement aux dites poutres et reliant celles-ci deux à deux dans la partie supérieure et inférieure de la banche de coffrage 2.

Les moyens de réglage 5 sont constitués de cornières 6 identiques qui sont fixées sur les pointes tronquées et perpendiculairement aux poutres de maintien 4.

Les cornières 6 des moyens de réglage 5 sont raccordées l'une à l'autre par des vérins à vis 7 qui sont soit écartés, soit resserrés suivant le rayon de courbure de cintrage que doit présenter la banche de coffrage 2.

Également, les cornières 6 sont raccordées à l'opposé de chaque vérin à vis 7 à la tôle de coffrage 3 par d'autres vérins à vis 8, qui permettent d'améliorer le réglage du rayon de courbure de la dite tôle de coffrage au niveau de ses extrémités libres.

La banche de coffrage 2 comporte des moyens de serrage 9 qui sont disposés à l'intérieur de chaque poutre de maintien 4, pour la mise en place d'un gabarit de cintrage 10 dans la partie supérieure et inférieure de ladite banche

Chaque moyen de serrage 9 est constitué d'un talon métallique 11 faisant office de butée de serrage qui coulisse parallèlement et au-dessus ou en dessous de chaque poutre de maintien 4 (figures 6 et 7).

La banche de coffrage 2 comporte entre deux paires de poutres de maintien 4 des longerons 12 qui sont fixés sur les moyens de réglage 5 prévus dans la partie inférieure et supérieure de ladite banche.

La passerelle de sécurité 1 comprend des moyens de circulation qui sont constitués d'un plateau 13 qui amène d'une position pliée et parallèle à la banche de coffrage à une position dépliée et perpendiculaire à ladite banche.

Le plateau 13 est constitué de deux éléments extrêmes 14 et 15 et d'un élément central 16 qui s'adaptent et se déplacent les uns par rapport aux autres pour suivre le profil courbe de la banche de coffrage 2.

Chaque élément extrême 14 et 15 est fixé sur le longeron 12 se trouvant en correspondance par un dispositif de type charnière 17, permettant au plateau 13 de basculer ou de pivoter autour de cette charnière pour passer d'une position pliée et parallèle à la banche de coffrage 2, à une position dépliée et perpendiculaire à ladite banche.

En figures 3 et 4 on a représenté les éléments extrêmes 14, 15 du plateau 13, qui sont constitués respectivement d'une plaque 18, 19 dont le profil extérieur est déterminé en fonction des dimensions de la banche de coffrage 2

La plaque 18, 19 des éléments extrêmes 14, 15 est solidaire de traverses de renfort 20 et 21, parallèles l'une par rapport à l'autre et portant respectivement les dispositifs à charnière 17 et des étriers 22, pour la fixation et le pivotement des gardes corps 23 et 24 de la passerelle 1.

Les traverses de renfort 20 et 21 sont prévues dans une direction d'une plus grande longueur que celle prévue pour les plaques 18 et 19 et plus particulièrement en direction de l'élément central 16 du plateau 13.

La traverse de renfort 21 de chaque élément extrême 14 et 15 se prolonge par un dispositif de liaison qui est constitué d'une tige 25 solidaire à son extrémité libre d'un manchon 26 formant l'axe de pivotement du plateau 13 pour que ce dernier suive le profil courbe de la banche de coffrage 2.

La traverse de renfort 20 de chaque élément extrême 14 et 15 se prolonge par un dispositif de guidage qui est constitué d'une tige 41 solidaire à son extrémité libre d'un manchon 42 formant un axe de pivotement et de guidage du plateau 13.

Chaque élément extrême 14 et 15 comporte une rallonge 43, 44 qui coulisse à l'opposé des dispositifs de liaison et de guidage et par rapport aux plaques 18 et 19. Cette rallonge 43, 44 est destinée, lorsque le plateau 13 présente une courbure particulière, à agrandir chaque élément extrême 14 et 15 au niveau de chaque extrémité de la passerelle 1.

En figure 5, on a montré l'élément central 16 du plateau 13 qui est constitué d'une plaque 27 dont le profil extérieur est déterminé en fonction des dimensions de la banche de coffrage 2 et complémentaire à celui de chaque élément extrême 14, 15.

La plaque 27 comporte en son milieu une trappe articulée 28 qui permet l'accès aux opérateurs lorsque le plateau 13 est en position dépliée.

L'élément central 16 comporte, à l'opposé des charnières 29 permettant le pivotement de la trappe 28, deux trous parallèles 30 et 31 à profil cylindrique ou oblong, ménagés dans la plaque 27 et destinés à recevoir respectivement un dispositif de liaison formé d'un axe 32 qui coopère avec chaque manchon 26 des éléments extrêmes 14 et 15.

L'élément central 16 comporte, dans la plaque 27 et entre les charnières 29 permettant le pivotement de la trappe 28, deux trous parallèles 45 et 46 à profil cylindrique ou oblong, destinés à recevoir respectivement un dispositif de guidage formé d'un axe 47 qui coopère avec chaque manchon 42 des éléments extrêmes 14 et 15.

On remarque que les trous 45 et 46 sont dirigés suivant une direction qui est perpendiculaire à celle prévue pour les trous 30 et 31.

Lorsque le plateau 13 est assemblé, on note que l'élément central 16 vient en appui sur les plaques 18 et 19 des éléments extrêmes 14, 15 afin de les recouvrir partiellement, tandis que les trous 30 et 31 permettent, au moyen des axes 32, de réaliser une liaison pivotante entre l'élément central 16 et chacun des éléments extrêmes 14 et 15.

On note que la passerelle de sécurité 1 comporte en dessous de la trappe centrale 28 une échelle 33 permettant aux opérateurs de monter sur ladite passerelle. L'échelle 33 est accrochée à la passerelle 1 lorsque cette dernière se trouve en position dépliée et fixée à cette dernière par l'intermédiaire d'une barre de renfort 34.

On remarque que les traverses 21 de chaque élément extrême 14 et 15 comportent entre les étriers 22, pour la mise en place des gardes corps 23 et 24, une liaison 35 en forme de U pour la fixation d'une traverse 36 qui vient, à l'extrémité opposée, se fixer sur le longeron 12 correspondant. Cette traverse 36 permet la mise en place et la fixation d'étais 37 et 38 selon la configuration recherchée.

On constate, lors de l'utilisation d'un étai 38, que celui-ci est relié par une plaque de pied 39 à un bracon 40 qui est fixé sur l'un des longerons 12 correspondants.

En Figure 6, on a montré le déplacement des éléments 14, 15 et 16 les uns par rapport aux autres lors du cintrage de la banche de coffrage 2 et plus particulièrement lorsque la tôle de coffrage 3 présente un rayon de courbure convexe.

Ainsi, lors du cintrage de la banche de coffrage 2, on remarque que les éléments extrêmes 14 et 15 suivent la déformation de la banche de coffrage et s'écartent selon une direction courbe de l'élément central 16 en pivotant autour des axes 32.

On note que le rayon de cintrage de la banche de coffrage 2 ne peut être supérieur à la surface de recouvrement de la plaque 28 de l'élément central 16 sur les plaques 18 et 19 de chaque élément extrême 14 et 15.

Les éléments extrêmes 14 et 15 sont ensuite immobilisés par des dispositifs de serrage par rapport à l'élément central 16.

En Figure 7, on a montré le déplacement des éléments 14, 15 et 16 les uns par rapport aux autres lors du cintrage de la banche de coffrage 2, et plus particulièrement lorsque la tôle de coffrage 3 présente un rayon de courbure concave.

Ainsi lors du cintrage de la banche de coffrage 2, on remarque que les éléments extrêmes 14 et 15 suivent la déformation de la banche de coffrage et se rapprochent selon une direction courbe de l'élément central 16, en pivotant autour des axes 32.

Dans cette position, on constate que l'élément central 16 vient recouvrir en grande partie les plaques 18 et 19 de chaque élément extrême 14 et 15 de la passerelle 1.

Les éléments extrêmes 14 et 15 sont ensuite immobilisés par des dispositifs de serrage par rapport à l'élément central 16.

## Revendications

1. Passerelle de sécurité pour banche de coffrage (2) à rayon de courbure réglable ladite passerelle comprenant des moyens de réglage (5), pour la déformation à un rayon de courbure déterminé d'une tôle de coffrage (3), ladite passerelle comprenant des moyens de circulation adaptables, aux différents rayons de courbures de ladite banche de coffrage (2), ladite passerelle étant telle que les moyens de circulation sont constitués d'un plateau (13) comprenant :
• un élément central (16) qui est relié à des éléments extrêmes (14, 15) de manière que ledit élément central (16) vienne prendre appui sur les éléments extrêmes (14, 15) afin de recouvrir partiellement leur surface,
ladite passerelle étant **caractérisé en ce qu**' elle comprend en outre:
• un dispositif articulé (17) formant charnière permettant de relier les éléments extrêmes (14, 15) à la banche de coffrage (2),
• un dispositif de liaison pivotant comprenant sur chaque élément extrême (14, 15) une tige (25) solidaire à son extrémité libre d'un manchon (26) et sur l'élément central (16) de trous (30, 31) recevant respectivement un axe (32) qui coopère avec le manchon (26) correspondant pour permettre à la passerelle (1) de passer d'une position pliée à un position dépliée par rapport à la banche de coffrage (2) et de suivre le rayon de courbure de ladite banche de coffrage lors de son cintrage.
• et des éléments extrêmes (14, 15) qui sont constitués d'une plaque (18, 19) solidaire d'une première traverse (20) portant le dispositif articulé (17) et d'une seconde traverse (21) parallèle à la première et comportant dans son prolongement la tige (25) solidaire du manchon (26).

2. Passerelle de sécurité suivant la revendication 1, **caractérisée en ce que** l'élément central (16) est constitué d'une plaque (27) comportant en son milieu une trappe pivotante (28) permettant l'accès aux opérateurs sur le plateau (13).

3. Passerelle de sécurité suivant la revendication 1, **caractérisée en ce que** la traverse (21) de chaque élément extrême (14, 15) est solidaire d'étriers (22) pour la fixation et le pivotement de gardes corps (23, 24).

4. Passerelle de sécurité suivant la revendication 1, **caractérisée en ce qu'**elle comporte en dessous de l'élément central (16), une échelle (33).

5. Passerelle de sécurité suivant la revendication 1, **caractérisée en ce que** chaque élément extrême (14, 15) comporte une rallonge (43, 44).

## Claims

1. Safety walkway for shuttering panel (2) having an adjustable radius of curvature, said walkway comprising adjustment means (5) for the deformation to a given radius of curvature of a shuttering sheet (3), said walkway comprising traffic means adjustable to the different radii of curvature of said shuttering panel (2), and said walkway being such that the traffic means consist of a platform (13) comprising:
• a central element (16) connected to extreme elements (14, 15) in such a way that said central element (16) rests on the extreme elements (14, 15), partially covering their surfaces,
said walkway being **characterized in that** it also comprises:
• an articulated device (17) forming a hinge for connecting the extreme elements (14, 15) to the shuttering panel (2),
• a pivoting connection device comprising on each extreme element (14, 15) a rod (25) attached at its free end to a sleeve (26) and on the central element (16) to holes (30, 31) which each take a pin (32) engaging with the corresponding sleeve (26) to allow the walkway (1) to be moved from a folded position to an unfolded position with respect to the shuttering panel (2) and to follow the radius of curvature of said shuttering panel as it is bent,
• and extreme elements (14, 15) consisting partly of a board (18, 19) attached to a first cross member (20) supporting the articulated device (17) and partly of a second cross member (21) parallel to the first and comprising, continuous with itself, the rod (25) attached to the sleeve (26).

2. Safety walkway according to Claim 1, **characterized in that** the central element (16) consists of a board (27) comprising a pivoting trapdoor (28) in its middle to allow operators to access the platform (13).

3. Safety walkway according to Claim 1, **characterized in that** the cross member (21) of each extreme element (14, 15) is attached to brackets (22) for the fixing and pivoting of guard rails (23, 24).

4. Safety walkway according to Claim 1, **characterized in that** it has a ladder (33) underneath the central element (16).

5. Safety walkway according to Claim 1, **characterized in that** each extreme element (14, 15) includes an extension (43, 44).

## Patentansprüche

1. Arbeitsbühne für eine Wandschalung (2) mit einstellbarem Krümmungsradius, wobei die Arbeitsbühne Verstellmittel (5) zur Deformierung an einen bestimmten Krümmungsradius eines Verkleidungsblechs (3) sowie Mittel umfasst, auf denen sich Betriebspersonen bewegen können und die an die verschiedenen Krümmungsradien der Wandschalung (2) anpassbar sind, wobei die Arbeitsbühne derart ist, dass die Mittel, auf denen sich Betriebspersonen bewegen können, aus einer Plattform (13) bestehen, die Folgendes umfasst:
• ein mittleres Element (16), das so mit Endelementen (14, 15) verbunden ist, dass das mittlere Element (16) an den Endelementen (14, 15) zur Anlage kommt, um ihre Oberfläche teilweise abzudecken,
**dadurch gekennzeichnet, dass** die Arbeitsbühne ferner Folgendes umfasst:
• eine gelenkige, ein Scharnier bildende Vorrichtung (17), dank derer die Endelemente (14, 15) mit der Wandschalung (2) verbunden werden können,
• eine schwenkbare Verbindungsvorrichtung, die an jedem Endelement (14, 15) eine Stange (25), die an ihrem freien Ende fest mit einer Buchse (26) verbunden ist, und im mittleren Element (16) Löcher (30, 31) umfasst, die jeweils einen Bolzen (32) aufnehmen, der mit der entsprechenden Buchse (26) zusammenwirkt, damit die Arbeitsbühne (1) aus einer eingeklappten Position in eine bezüglich der Wandschalung (2) ausgeklappte Position übergehen und beim Krümmen der Wandschalung ihrem Krümmungsradius folgen kann,
• und Endelemente (14, 15), die aus einer Platte (18, 19) bestehen, die fest mit einer ersten Querstrebe (20), die die gelenkige Vorrichtung (17) trägt, und mit einer zweiten Querstrebe (21) verbunden ist, die parallel zur ersten verläuft und in ihrer Verlängerung die mit der Buchse (26) fest verbundene Stange (25) umfasst.

2. Arbeitsbühne nach Anspruch 1, **dadurch gekennzeichnet, dass** das mittlere Element (16) aus einer Platte (27) besteht, die in ihrer Mitte eine Schwenkklappe (28) umfasst, über die Betriebspersonen Zugang zur Platte (13) haben.

3. Arbeitsbühne nach Anspruch 1, **dadurch gekennzeichnet, dass** die Querstrebe (21) jedes Endelements (14, 15) fest mit Schellen (22) zum Befestigen und Schwenken von Geländern (23, 24) verbunden ist.

4. Arbeitsbühne nach Anspruch 1, **dadurch gekennzeichnet, dass** sie unter dem mittleren Element (16) eine Leiter (33) umfasst.

5. Arbeitsbühne nach Anspruch 1, **dadurch gekennzeichnet, dass** jedes Endelement (14, 15) ein Verlängerungsstück (43, 44) umfasst.
